# FASCICULE DE BREVET EUROPEEN

(11) **EP 0 736 882 B1**
(45) Date de publication et mention de la délivrance du brevet: **30.08.2000**
(21) Numéro de dépôt: 96420115.6
(22) Date de dépôt: 05.04.1996
(51) Int. Cl.: H01F 7/16

(54) **Dispositif de commande à électroaimant à noyau sans frottement et application aux vannes à commande continue**
Steuervorrichtung mit Elektromagnet mit Kern ohne Reibung und Verwendung bei Ventilen mit Kontinusteuerung
Control device for electromagnet with core without friction and application for valves with continuous control

(30) Priorité: 07.04.1995 FR 9504363
(43) Date de publication de la demande: 09.10.1996
(73) Titulaire: APPAREILLAGES ELECTRO-MECANIQUES DU FAUCIGNY, 74970 Marignier (FR)
(72) Inventeur: Maury, Jean-Claude, 74440 Taninges (FR)
(74) Mandataire: Poncet, Jean-François

(56) Documents cités:
- EP-A- 0 284 634
- DE-A- 3 439 378
- FR-A- 1 053 825
- US-A- 2 858 487
- US-A- 4 463 332
- US-A- 4 954 799
- US-A- 5 202 658

## Description

La présente invention concerne les vannes à dispositifs de commande de type transducteur électromécanique, dans lesquels un électroaimant transforme un signal électrique de commande en un déplacement ou une force s'appliquant sur un noyau coulissant.

On connaît des dispositifs de commande à électroaimant à noyau coulissant, tels que ceux décrits dans les documents US-A-4 954 799, FR-A-1 053 825, US-A-4 463 332. Dans un tel dispositif, l'électroaimant comprend une armature fixe, solidaire du bâti de l'appareil dans lequel est inséré l'électroaimant. L'armature, en matériau sensible au champ magnétique, comprend un canal axial dans lequel coulisse axialement un noyau généralement cylindrique en matériau sensible au champ magnétique. Le noyau coulisse dans un premier pôle magnétique avec un entrefer radial, le second pôle obturant le canal axial et définissant avec le noyau un entrefer axial variable. Un bobinage électrique, connectable à une source extérieure d'énergie électrique, génère dans l'armature, et en particulier dans le canal axial entre les deux pôles de l'armature, un champ magnétique tendant à entraîner le noyau en coulissement axial dans le canal axial le long de l'axe longitudinal.

Dans son coulissement, le noyau est guidé par deux éléments à lames radiales flexibles comportant une partie périphérique montée fixe sur l'armature fixe et reliée par lesdites lames radiales flexibles à une partie centrale solidaire du noyau coulissant, pour maintenir le noyau à l'écart des parois du canal axial tout en autorisant son déplacement axial selon une course appropriée entre une première et une seconde positions axiales extrêmes. Dans ces documents antérieurs, par le fait que le second pôle obture le canal axial, les deux éléments à lames radiales flexibles sont disposés d'un même côté du canal axial, ou à l'intérieur du canal axial. Il en résulte une construction relativement complexe, ainsi qu'une course relativement réduite du noyau coulissant entre les positions axiales extrêmes, qui ne permet pas une bonne progressivité de commande.

Le document US 4,954,799 A décrit une vanne à commande continue par électroaimant à noyau coulissant selon le préambule de la revendication 1, avec notamment un ressort de rappel, et avec pour objectif de réaliser un mouvement linéaire proportionnel du noyau coulissant dans l'électroaimant en fonction du courant de commande. Pour cela, le document combine plusieurs moyens complexes : des pièces polaires de formes particulières, un ressort de compression avec une vis de réglage obturant le canal axial, des lames flexibles planes placées très à l'intérieur de la bobine, une douille de réglage du flux magnétique.

On connaît également du document US 2,858,487 A un solénoïde dont le noyau est à déplacement vertical sollicité par la pesanteur, et comprenant des moyens pour assurer l'étanchéité à la poussière.

Le problème proposé par la présente invention est de concevoir une nouvelle structure de vanne à électroaimant et noyau coulissant, qui soit de construction plus simple, et qui assure une bonne progressivité du dispositif de commande en fonction du courant électrique traversant le bobinage électrique.

Pour atteindre ces objets ainsi que d'autres, une vanne à commande continue par électroaimant à noyau coulissant selon l'invention comprend les caractéristiques de la revendication 1.

Selon un mode de réalisation avantageux, en seconde position axiale extrême, les lames flexibles de l'un au moins des éléments à lames flexibles sont sensiblement plates. Cette disposition permet d'assurer une meilleure rigidité radiale, pour garantir un maintien plus efficace du noyau dans la position dans laquelle le champ magnétique est maximum, évitant que les forces magnétiques viennent plaquer le noyau radialement contre l'un des pôles magnétiques.

D'autres modes de réalisation particuliers sont définis par les revendications dépendantes.

D'autres objets, caractéristiques et avantages de la présente invention ressortiront de la description suivante de modes de réalisation particuliers, faite en relation avec les figures jointes, parmi lesquelles:
- la figure 1 illustre, en vue de côté en coupe longitudinale, une structure de dispositif de commande à électroaimant selon un mode de réalisation de la présente invention, en première position axiale extrême;
- la figure 2 illustre, en vue de côté en coupe longitudinale, le dispositif de la figure 1 en seconde position axiale extrême ;
- la figure 3 illustre, en vue de côté, le dispositif des figures 1 et 2 associé à un élément d'obturation ;
- les figures 4 à 6 illustrent trois modes de réalisation des éléments à lames radiales élastiquement flexibles selon l'invention ;
- la figure 7 illustre, en vue de côté en coupe longitudinale, un dispositif de commande selon un second mode de réalisation de la présente invention, en première position axiale extrême ;
- la figure 8 illustre, en vue de côté en coupe longitudinale, le dispositif de la figure 7 en seconde position axiale extrême ; et
- la figure 9 illustre, en vue de face, un autre mode de réalisation de l'élément à lames radiales élastiquement flexibles selon l'invention.

Dans les modes de réalisation illustrés sur les figures 1 à 3, 7 et 8, un dispositif de commande à électroaimant et noyau coulissant selon l'invention comprend une armature fixe 1, munie d'un bobinage électrique 7 et d'un canal axial 3 qui traverse de part en part le bobinage électrique 7. L'armature fixe 1 est solidaire du bâti 2 de l'appareil dans lequel elle est disposée. Un noyau 4 est monté à coulissement dans le canal axial 3.

L'armature 1, constituée d'un matériau sensible au champ magnétique, est formée d'un étrier périphérique 9 dont les extrémités sont repliées radialement vers l'intérieur pour former des flasques d'extrémités 10 et 11 se raccordant chacun respectivement à un premier élément tubulaire coaxial 5 et à un second élément tubulaire coaxial 6, formant respectivement un premier pôle 5 et un second pôle 6 de l'armature 1. L'armature 1 peut être constituée d'une ou plusieurs pièces assemblées, comprenant par exemple deux longerons opposés formant un double étrier 9 en étant reliés par les flasques d'extrémités 10 et 11. Les pôles 5 et 6 sont conformés de façon que leurs faces intérieures respectives 12 et 13 soient en regard du noyau 4 et séparées de celui-ci par un entrefer généralement radial de faible épaisseur.

Le bobinage 7 est adapté de façon que, lorsqu'un courant électrique le parcourt, il produit un champ magnétique dans le canal axial 3 entre les pôles 5 et 6. Sous l'action du champ magnétique, le noyau 4 tend à se déplacer axialement en coulissement dans le canal axial 3 dans le sens produisant la réduction des entrefers. Pour cela, le noyau 4 est réalisé en un matériau sensible au champ magnétique, et il est guidé en coulissement dans le canal axial 3 par des moyens de guidage aptes à permettre son coulissement sans introduire de frottement s'opposant à ce coulissement.

Les moyens de guidage selon l'invention comprennent un premier élément 14 à lames radiales flexibles, et un second élément 15 à lames radiales flexibles, disposés respectivement de part et d'autre des extrémités du canal axial 3, à distance suffisante de l'armature 1 pour permettre la libre flexion des lames radiales flexibles lors du coulissement axial du noyau 4.

Chaque élément à lames radiales flexibles tel que l'élément 14 comporte une partie périphérique 16 montée fixe par rapport à l'armature fixe 1, c'est-à-dire solidaire soit de l'armature fixe 1 soit directement du bâti 2 de l'appareil. L'élément 14 à lames radiales flexibles comporte une partie centrale 17 solidaire du noyau 4 coulissant. La partie périphérique 16 est reliée à la partie centrale 17 par des lames radiales flexibles 18.

Les lames radiales flexibles 18 sont agencées pour présenter une grande flexibilité dans le sens du coulissement axial du noyau tel que représenté par la flèche 19, et pour présenter simultanément une grande rigidité dans le sens des déplacements radiaux du noyau 4, de façon à maintenir le noyau 4 à l'écart des parois du canal axial 3, et notamment des pôles 5 et 6, tout en autorisant son déplacement axial le long de l'axe I-I selon une course appropriée. La flexibilité des lames 18 est choisie de façon que la course appropriée puisse convenir pour un déplacement possible du noyau 4 entre deux positions axiales extrêmes de commande illustrées respectivement sur les figures 1 ou 7 et 2 ou 8.

Ainsi, dans les modes de réalisation représentés, le noyau 4 est tenu par les deux éléments 14 et 15 à lames flexibles décalées axialement sur le noyau 4, à l'exclusion de tout guidage glissant dans le canal axial 3.

D'autres réalisations sont toutefois possibles, en prévoyant que le noyau est guidé en outre par un ou plusieurs paliers glissants.

On peut imaginer de nombreuses formes possibles pour les éléments 14 et 15 à lames flexibles.

Pour assurer une répartition égale de la résistance à la flexion radiale, assurant ainsi un bon maintien du noyau en alignement avec l'axe longitudinal I-I de l'armature 1, on prévoit au moins trois lames flexibles régulièrement réparties en périphérie de la partie centrale 17 de l'élément 14. Les lames flexibles 18 sont des lames plates, élargies dans le plan transversal, et d'épaisseur réduite dans la direction axiale du noyau 4.

Diverses formes peuvent être données aux lames flexibles 18, permettant notamment d'allonger leur longueur pour accroître les possibilités de flexion autorisant un coulissement axial du noyau 4.

Par exemple, dans les modes de réalisation des figures 4 et 9, les lames flexibles comprennent trois lames, respectivement 180, 181 et 182, ayant une forme générale en spirale autour de l'axe longitudinal du noyau.

Dans le mode de réalisation de la figure 5, les lames flexibles comportent trois lames 180, 181 et 182 comportant chacune au moins une portion 184 sensiblement en arc de cercle centré sur l'axe longitudinal du noyau, et une ou plusieurs portions généralement radiales de raccordement : dans l'exemple représenté, la lame 180 comprend deux portions en arc de cercle 184 et 185, se raccordant respectivement à la couronne périphérique 16 par une portion généralement radiale 186 de raccordement, et à la couronne centrale 17 par une portion généralement radiale 187 de raccordement, et se raccordant l'une à l'autre par une troisième portion généralement radiale 188 de raccordement.

Dans le mode de réalisation illustré sur la figure 6, chacune des trois lames flexibles telles que la lame 180 comporte également deux portions en arc de cercle respectivement 184 et 185, se raccordant l'une à l'autre par la portion généralement radiale 188, et se raccordant respectivement à la couronne périphérique 16 par la portion généralement radiale 186 et à la couronne centrale 17 par la portion généralement radiale 187.

De préférence, les lames flexibles 18 respectives des éléments 14 et 15 à lames flexibles s'enroulent dans un même sens autour de l'axe longitudinal I-I du dispositif. Ainsi, lors du mouvement axial du noyau 4, les lames flexibles des éléments 14 et 15 impriment au noyau 4, simultanément à sa translation axiale, une légère rotation autour de l'axe longitudinal I-I, favorisant une déformation harmonieuse des lames flexibles 18.

On comprend que les éléments à lames flexibles tels que l'élément 14 peuvent être constitués à partir d'un disque plat en acier ou autre matériau, dans lequel sont découpées des lumières pour former les lames flexibles telles que représentées.

Grâce à leur position à l'extérieur du canal axial 3, les éléments 14 et 15 à lames radiales flexibles 18 peuvent avantageusement avoir un diamètre nettement supérieur à celui du canal axial 3. Par exemple, comme illustré sur les figures, la couronne périphérique 16 des éléments 14 et 15 peut être fixée directement au bâti 2, ayant ainsi un diamètre au moins égal au diamètre extérieur de l'armature 1. On favorise ainsi les possibilités de flexion des lames flexibles, pour augmenter la course axiale admissible du noyau 4.

Les figures 1 et 7 illustrent un dispositif selon l'invention en une première position axiale extrême. De préférence, dans cette première position, en l'absence de champ magnétique produit par l'armature fixe 1, les lames flexibles 18 présentent une déformation permanente en flexion selon la direction I-I de déplacement axial du noyau 4 dans un premier sens 20. Dans cette position, le noyau 4 est relativement éloigné du second pôle 6 de l'armature 1.

Selon une première possibilité, illustrée par la figure 1, la déformation permanente en flexion des lames flexibles 18 en première position axiale extrême peut résulter d'un préformage des lames flexibles 18.

Selon une seconde possibilité, illustrée par les figures 3, 7 et 8, la déformation permanente en flexion des lames flexibles 18 en première position axiale extrême peut résulter de la poussée d'un ressort axial 31 sollicitant le noyau 4 vers sa première position axiale extrême.

Sous l'action d'un champ magnétique créé par le passage d'un courant électrique dans le bobinage 7, le noyau 4 se déplace axialement dans le sens 19 opposé audit premier sens 20 jusque dans une seconde position axiale extrême telle qu'illustrée sur les figures 2 et 8, position dans laquelle le noyau 4 s'est rapproché du second pôle 6 de l'armature 1. Lors de ce déplacement, les éléments 14 et 15 à lames flexibles se déforment comme illustré sur la figure 2, par fléchissement des lames flexibles 18 de chaque élément. On remarque que, entre les deux positions extrêmes illustrées sur les figures 1 ou 7 et 2 ou 8, le noyau 4 peut se déplacer tout en restant en permanence à l'écart des pôles 5 et 6 de l'armature 1, de sorte qu'aucun frottement ne vient perturber le déplacement axial du noyau 4.

De préférence, comme illustré sur la figure 8, dans la seconde position axiale extrême, les lames flexibles 18 de l'un au moins des éléments 14 et 15 à lames flexibles, sont sensiblement plates, c'est-à-dire dans un plan généralement perpendiculaire à l'axe I-I du dispositif. Sur la figure 2, les deux éléments 14 et 15 sont sensiblement plats. On améliore ainsi la rigidité radiale des lames dans cette seconde position axiale extrême où le noyau subit la contrainte mécanique maximale sous l'effet du champ magnétique maximal généré par la bobine 7.

Dans le mode de réalisation illustré sur les figures 1 à 3, la première extrémité du noyau 4 est cylindrique, et coulisse dans le premier pôle 5 dont la surface intérieure respective 12 est cylindrique. Ainsi, le premier pôle 5 définit avec le noyau 4 un premier entrefer radial constant, indépendant de la position axiale du noyau 4 dans le canal axial 3.

Dans ce même mode de réalisation, la seconde extrémité du noyau 4 est conformée en cône 22, pour venir coopérer avec une partie correspondante conique 23 du second pôle 6 dans lequel elle vient s'engager. Le second pôle 6 définit ainsi avec le noyau 4 un second entrefer radial qui décroît en fonction du déplacement axial du noyau 4 de la première vers la seconde position axiale extrême. Le déplacement axial du noyau 4 modifie progressivement l'entrefer 21 entre le cône 22 du noyau 4 et la partie conique 23 du pôle 6. On peut ainsi réaliser une progressivité de déplacement du noyau en présence du champ magnétique généré par le bobinage 7.

Dans le mode de réalisation des figures 7 et 8, le premier pôle 5 présente également une surface intérieure cylindrique définissant un premier entrefer constant, comme dans les modes de réalisation précédents. Par contre, le second pôle 6 présente une surface intérieure cylindrique, et coopère avec une portion de noyau 4 à diamètre variable, définissant un second entrefer radial variable.

Une autre alternative peut consister dans la présence de deux pôles 5 et 6 à surfaces intérieures cylindriques en face de parties cylindriques de noyau 4, définissant deux entrefers radiaux constants indépendants de la position axiale du noyau 4.

Le dispositif de commande selon l'invention peut être associé à des moyens d'obturation, pour constituer une vanne à commande électrique en continu. Pour cela, le noyau 4 porte ou constitue par lui-même un élément d'obturation permettant de modifier la section ouverte d'un canal de conduction de fluide en fonction de la position axiale du noyau 4 dans l'armature 1.

Ainsi, la figure 3 représente un mode de réalisation d'une telle vanne à commande électrique en continu, comprenant un dispositif de commande à électroaimant identique à celui des figures 1 et 2, dans lequel les mêmes éléments ont été repérés par les mêmes références numériques. Il en est de même des figures 7 et 8, qui représentent un autre mode de réalisation d'une telle vanne à commande électrique en continu. Le noyau 4 porte un élément d'obturation 24 coaxial de révolution venant se loger dans l'ouverture 25 d'un siège 26 coaxial d'un conduit de conduction de fluide.

L'élément d'obturation 24 présente avantageusement une forme de révolution se rétrécissant progressivement vers son extrémité 27, de sorte que l'élément d'obturation 24 produit une variation continue de la section ouverte du conduit de conduction de fluide en fonction de la position axiale du noyau 4 et de l'élément d'obturation 24 dans le siège 26.

Un joint en élastomère 28 peut être interposé entre une facette 29 frontale du siège 26 et une facette 30 frontale de l'élément d'obturation 24, pour assurer une obturation étanche lorsque le dispositif est en première position axiale extrême illustrée sur les figures 1, 3 et 7.

Le noyau 4 est sollicité en translation axiale par des moyens élastiques tels qu'un ressort de compression 31, le repoussant vers sa première position axiale extrême représentée sur les figures 1, 3 et 7, à l'encontre de la sollicitation exercée par le champ magnétique généré par le bobinage 7. Le ressort 31 doit avoir une force de rappel supérieure à la force axiale éventuellement exercée par les éléments 14 et 15 à lames flexibles, et inférieure à la sollicitation axiale produite sur le noyau par le champ magnétique généré par le bobinage 7.

Dans la réalisation illustrée sur les figures 7 et 8, le noyau 4 en matériau magnétique occupe seulement une partie de la longueur du canal axial 3. Sa première extrémité, fixée au premier élément 14 à lames flexibles, comporte un prolongement axial 40 emmanché en force dans un alésage axial correspondant de la pièce formant l'élément d'obturation 24. La seconde extrémité du noyau axial 4 présente un diamètre qui se réduit légèrement, et comporte un alésage axial taraudé 41 dans lequel se visse un tirant 42 de liaison avec le second élément 15 à lames flexibles. Un canon 43 est engagé sur le tirant 42 entre la seconde extrémité du noyau axial 4 et une première face de la partie centrale du second élément 15 à lames flexibles. Un écrou 44 se visse sur l'extrémité du tirant 42 et vient porter sur l'autre face de la partie centrale du second élément 15 à lames élastiques. Le ressort 31 est un ressort de compression engagé entre l'écrou 44 et un flasque d'extrémité 45 du bâti 2.

L'invention trouve en particulier des applications dans la commande de débit des gaz.

La présente invention n'est pas limitée aux modes de réalisation qui ont été explicitement décrits, mais elle en inclut les diverses variantes et généralisations contenues dans le domaine des revendications ci-après.

## Revendications

1. Vanne à commande continue par électroaimant à noyau coulissant (4), dans laquelle :
- une armature fixe (1), munie d'un bobinage électrique (7) et d'un canal axial (3), génère dans ledit canal axial (3), entre un premier pôle (5) et un second pôle (6), un champ magnétique lors du passage d'un courant électrique dans son bobinage (7),
- un noyau (4) mobile sensible au champ magnétique est entraîné en coulissement axial dans ledit canal axial (3) par ledit champ magnétique et est guidé par au moins deux éléments (14, 15) à lames radiales flexibles (18) comportant une partie périphérique (16) montée fixe par rapport à l'armature fixe (1) et reliée par lesdites lames radiales (18) flexibles à une partie centrale (17) solidaire du noyau (4) coulissant, pour maintenir le noyau (4) à l'écart des parois du canal axial (3) tout en autorisant son déplacement axial selon une course appropriée entre une première et une seconde positions axiales extrêmes,
- le noyau (4) est sollicité en translation axiale par un ressort (31), caractérisée en ce que :
- les lames flexibles (18) présentent, en première position axiale extrême en l'absence de champ magnétique produit par l'armature fixe (1), une déformation en flexion selon la direction de déplacement axial (I-I) du noyau (4) dans un premier sens (20), le champ magnétique provoquant le déplacement du noyau (4) dans le sens opposé (19) audit premier sens (20),
- le canal axial (3) traverse le bobinage électrique (7) de part en part,
- les éléments (14, 15) à lames radiales flexibles (18) sont disposés de part et d'autre des extrémités du canal axial (3),
- le ressort (31) repousse le noyau (4) vers la première position axiale extrême à l'encontre de la sollicitation exercée par le champ magnétique généré par le bobinage (7),
- le ressort (31) a une force de rappel supérieure à la force axiale exercée par les éléments (14, 15) à lames flexibles, et inférieure à la sollicitation axiale produite sur le noyau par le champ magnétique généré lors du passage du courant électrique.

2. Vanne selon la revendication 1, caractérisée en ce que, en seconde position axiale extrême, les lames flexibles (18) de l'un au moins des éléments (14, 15) à lames flexibles sont sensiblement plates, pour présenter une meilleure rigidité radiale.

3. Vanne selon l'une des revendications 1 ou 2, caractérisée en ce que les lames radiales flexibles (18) sont agencées pour présenter une grande flexibilité dans le sens du coulissement axial du noyau (4), et pour présenter simultanément une grande rigidité dans le sens des déplacements radiaux du noyau (4).

4. Vanne selon l'une quelconque des revendications 1 à 3, caractérisée en ce que :
- le premier pôle (5) définit avec le noyau (4) un premier entrefer radial constant indépendant de la position axiale du noyau (4) dans ledit canal axial (3),
- le second pôle (6) définit avec le noyau (4) un second entrefer radial constant indépendant de la position axiale du noyau (4) dans ledit canal axial (3).

5. Vanne selon l'une quelconque des revendications 1 à 3, caractérisée en ce que :
- le premier pôle (5) définit avec le noyau (4) un premier entrefer radial constant indépendant de la position axiale du noyau (4) dans ledit canal axial (3),
- le second pôle (6) définit avec le noyau (4) un second entrefer radial qui décroît en fonction du déplacement axial du noyau (4) de la première position axiale extrême vers la seconde position axiale extrême.

6. Vanne selon l'une quelconque des revendications 1 à 5, caractérisée en ce que le noyau (4) porte un élément d'obturation (24) logé dans l'ouverture (25) d'un siège (26) d'un conduit de conduction de fluide pour modifier la section ouverte dudit conduit de conduction de fluide en fonction de la position axiale de l'élément d'obturation (24) dans ledit siège (26).

7. Vanne selon l'une quelconque des revendications 1 6, caractérisée en ce que les lames flexibles (18) respectives des éléments (14, 15) à lames flexibles s'enroulent dans un même sens autour de l'axe longitudinal (I-I) du dispositif.

8. Vanne selon l'une quelconque des revendications 1 à 7, caractérisée en ce que la partie périphérique (16) des éléments (14, 15) à lames radiales flexibles (18) est solidaire directement du bâti (2).

## Patentansprüche

1. Ventil, das kontinuierlich durch einen Elektromagneten mit verschieblichem Anker (4) gesteuert ist, bei dem:
- ein Stator (1), der mit einer elektrischen Wicklung (7) und einem axialen Kanal (3) ausgestattet ist, in dem axialen Kanal (3) zwischen einem ersten Pol (5) und einem zweiten Pol (6) beim Fluß eines elektrischen Stromes durch seine Wicklung (7) ein Magnetfeld erzeugt,
- ein beweglicher Anker (4), der auf das Magnetfeld anspricht, axial verschieblich in dem axialen Kanal (3) durch das Magnetfeld verschoben wird und durch mindestens zwei Elemente (14, 15) mit radialen biegbaren Lamellen (18) geführt ist, die einen Randabschnitt (16) aufweisen, der bezüglich des Stators (1) fest angeordnet ist und durch die radialen biegbaren Lamellen (18) mit einem Mittelteil (17) in Verbindung steht, das mit dem verschieblichen Anker (4) verbunden ist, um den Anker (4) in einem Abstand von den Wänden des axialen Kanals (3) zu halten, was seine axiale Verschiebung entsprechend einem geeigneten Hub ermöglicht, zwischen einer ersten und einer zweiten axialen Endstellung,
- der Anker (4) axialtranslatorisch durch eine Feder (31) beaufschlagt wird, dadurch gekennzeichnet, daß:
- die biegbaren Lamellen (18) in der ersten axialen Endstellung bei Abwesenheit des durch den Stator (1) erzeugten Magnetfeldes eine Biegedeformation entlang der axialen Verschiebung (I-I) des Ankers (4) in einer ersten Richtung (20) aufweisen, wobei das Magnetfeld die Verschiebung des Ankers (4) in einer entgegengesetzten Richtung (19) zur ersten Richtung (20) hervorruft,
- der axiale Kanal (3) die elektrische Wicklung (7) durchsetzt,
- die Elemente (14, 15) mit radialen biegbaren Lamellen (18) auf beiden Seiten der Enden des axialen Kanals (3) angeordnet sind,
- die Feder (31) den Anker (4) in Richtung der ersten axialen Endstellung zurückdrückt, entgegen der durch das Magnetfeld ausgeübten Beaufschlagung, das durch die Wicklung (7) erzeugt wird,
- die Feder (31) eine Rückstellkraft hat, die größer als die axiale Kraft ist, die durch die Elemente (14, 15) mit biegbaren Lamellen ausgeübt wird, und die kleiner als die axiale Beaufschlagung ist, die auf den Anker durch das magnetische Feld ausgeübt wird, das bei einem elektrischen Stromfluß erzeugt wird.

2. Ventil nach Anspruch 1, dadurch gekennzeichnet, daß in der zweiten axialen Endstellung die biegbaren Lamellen (18) mindestens eines der Elemente (14, 15) mit biegbaren Lamellen ungefähr eben sind, um eine größere radiale Steifigkeit zu haben.

3. Ventil nach einem der Ansprüche 1 oder 2, dadurch gekennzeichnet, daß die radialen biegbaren Lamellen (18) so gestaltet sind, daß sie eine große Biegbarkeit in Richtung der axialen Verschiebung des Ankers (4) aufweisen,und daß sie gleichzeitig eine große Steifigkeit in Richtung radialer Verschiebungen des Ankers (4) aufweisen.

4. Ventil nach einem der Ansprüche 1 bis 3, dadurch gekennzeichnet, daß:
- der erste Pol (5) mit dem Anker (4) einen ersten radialen konstanten Luftspalt bildet, der unabhängig von der axialen Stellung des Ankers (4) in dem axialen Kanal (3) ist,
- der zweite Pol (6) mit dem Anker (4) einen zweiten radialen konstanten Luftspalt bildet, der unabhängig von der axialen Stellung des Ankers (4) in dem axialen Kanal (3) ist.

5. Ventil nach einem der Ansprüche 1 bis 3, dadurch gekennzeichnet, daß:
- der erste Pol (5) mit dem Anker (4) einen ersten radialen konstanten Luftspalt bildet, der unabhängig von der axialen Stellung des Ankers (4) in dem axialen Kanal (3) ist,
- der zweite Pol (6) mit dem Anker (4) einen zweiten radialen Luftspalt bildet, der in Abhängigkeit von der axialen Verschiebung des Ankers (4) von der ersten axialen Endstellung in Richtung zur zweiten axialen Endstellung abnimmt.

6. Ventil nach einem der Ansprüche 1 bis 5, dadurch gekennzeichnet, daß der Anker (4) ein Verschlußelement (24) aufweist, das in der Öffnung (25) eines Sitzes (26) einer Leitung zum Leiten eines Fluids angeordnet ist, um die geöffnete Sektion der Leitung zum Leiten eines Fluids in Abhängigkeit von der axialen Stellung des Verschlußelementes (24) in dem Sitz (26) zu modifizieren.

7. Ventil nach einem der Ansprüche 1 bis 6, dadurch gekennzeichnet, daß die flexiblen Lamellen (18) der zugeordneten Elemente (14, 15) mit flexiblen Lamellen sich in einer gleichen Richtung um die Längsachse (I-I) der Vorrichtung wickeln.

8. Ventil nach einem der Ansprüche 1 bis 7, dadurch gekennzeichnet, daß der Randbereich (16) der Elemente (14, 15) mit radialen flexiblen Lamellen (18) unmittelbar mit dem Gehäuse (2) verbunden ist.

## Claims

1. Valve continuously controlled by electromagnet with sliding core (4), wherein :
- a fixed armature (1), provided with an electrical coil (7) and an axial passage (3), generates a magnetic field in said axial passage (3), between a first pole (5) and a second pole (6), when an electric current flows in its winding (7),
- a mobile core (4) responsive to the magnetic field is slid axially in said axial passage (3) by said magnetic field and is guided by at least two members (14, 15) with flexible radial blades (18) having a peripheral part (16) fixed relative to the fixed armature (1) and connected by said flexible radial blades (18) to a central part (17) fastened to the sliding core (4), to hold the core (4) away from the wall of the axial passage (3) but allowing it to move axially over an appropriate travel between first and second extreme axial positions,
- the core (4) is moved in axial translation by a spring (31),
characterized in that :
- in a first extreme axial position, when no magnetic field is produced by the fixed armature (1), the flexible blades (18) are deformed by bending in the direction of axial movement (I-I) of the core (4) in a first direction (20), the magnetic field moving the core (4) in the direction (19) opposite to the first direction (20),
- the axial passage (3) extends completely through the electrical winding (7),
- the members (14, 15) with flexible radial blades (18) are on respective opposite sides of the ends of the axial passage (3),
- the spring (31) pushes the core (4) towards the first extreme axial position against the force exerted by the magnetic field generated by the winding (7),
- the return force of the spring (31) is greater than the axial force exerted by the members (14, 15) with axial blades, and less than the axial force applied to the core by the magnetic field generated when an electric current flows.

2. Valve according to claim 1, characterized in that, in the second extreme axial position, the flexible blades (18) of at least one of the members (14, 15) with flexible blades are substantially flat, for better radial stiffness.

3. Valve according to claim 1 or claim 2, characterized in that the flexible radial blades (18) have a high flexibility in the direction of axial sliding of the core (4), and simultaneously have high stiffness in the direction of radial movement of the core (4).

4. Valve according to any one of claims 1 to 3, characterized in that :
- the first pole (5) defines with the core (4) a first constant radial airgap independent of the axial position of the core (4) in said axial passage (3),
- the second pole (6) defines with the core (4) a second constant radial airgap independent of the axial position of the core (4) in said axial passage (3).

5. Valve according to any one of claims 1 to 3, characterized in that :
- the first pole (5) defines with the core (4) a first constant radial airgap independent of the axial position of the core (4) in said axial passage (3),
- the second pole (6) defines with the core (4) a second radial airgap which decreases as a function of the axial movement of the core (4) from the first extreme axial position towards the second extreme axial position.

6. Valve according to any one of claims 1 to 5, characterized in that the core (4) carries a closure member (24) housed in the opening (25) of a seat (26) of a fluid passage to modify the open section of said fluid passage as a function of the axial position of the closure member (24) in said seat (26).

7. Valve according to any one of claims 1 to 6, characterized in that the respective flexible blades (18) of the members (14, 15) with flexible blades wind in a first direction about the longitudinal axis (I-I) of the device.

8. Valve according to any one of claims 1 to 7, characterized in that the peripheral part (16) of the members (14, 15) with flexible radial blades (18) is fastened directly to the frame (2).
